# EUROPÄISCHE PATENTSCHRIFT

(11) **EP 1 163 980 B1**
(45) Veröffentlichungstag und Bekanntmachung des Hinweises auf die Patenterteilung: **23.11.2005**
(21) Anmeldenummer: 01810548.6
(22) Anmeldetag: 07.06.2001
(51) Int. Cl.: B25D 16/00

(54) **Handwerkzeuggerät**
Hand tool
Outil portatif

(30) Priorität: 16.06.2000 DE 10029728
(43) Veröffentlichungstag der Anmeldung: 19.12.2001
(73) Patentinhaber: HILTI Aktiengesellschaft, 9494 Schaan (LI)
(72) Erfinder: Neumaier, Anton, 82256 Fürstenfeldbruck (DE)
(74) Vertreter: Wildi, Roland

(56) Entgegenhaltungen:
- DE-A- 1 938 660
- DE-A- 4 205 840
- US-A- 6 015 017

## Beschreibung

Die Erfindung bezeichnet ein zumindest teilweise drehendes Handwerkzeuggerät wie einen Kombihammer mit mehr als zwei unterschiedlichen Betriebsmodi.

Kombihämmer weisen neben einem zur Erzeugung der drehenden Bewegung notwendigen Drehantrieb noch einen weiteren Antrieb auf, bspw. einen Schlagantrieb.

In einer der Betriebsmodi wird der Drehantrieb von der das Werkzeug aufnehmenden Werkzeugspindel getrennt und diese drehfest mit dem Gehäuse des kombinierten Handwerkzeuggerätes verbunden.

Nach der DE2728961 weist ein kombiniertes Handwerkzeuggerät eine längs der Werkzeugspindel verschiebbare und drehfest mit der Werkzeugspindel verschiebbare Schaltmuffe auf, welche längs über einen Modenwahlschalter versetzbar an einer Stirnseite in ein Drehantriebsritzel oder an der anderen Stirnseite in ein Gehäuseritzel eingreift, wobei letzteres die Werkzeugspindel drehfest gegen das Gehäuse arretiert.

Nach der DE1938660 weist ein Bohrhammer zur Umschaltung der Werkzeugspindeldrehzahl einen senkrecht zur Werkzeugspindel über einen Modenwahlschalter versetzbaren Kupplungsschieber auf, welcher über eine als Stift ausgebildete Eingriffsnocke wahlweise zwei verschieden abgestufte Getrieberitzel drehfest mit dem in ein Werkzeugspindelritzel eingreifendes Kegelritzel verbindet. Eine drehfeste Arretierung der Werkzeugspindel gegen das Gehäuse findet bei Bohrhämmern keine Anwendung.

Die Aufgabe der Erfindung besteht in der einfachen Realisierung eines Handwerkzeuggerätes mit mehr als zwei schaltbaren Betriebsmodi.

Die Aufgabe wird durch die Merkmale des unabhängigen Anspruchs 1 gelöst. Vorteilhafte Weiterbildungen ergeben sich aus den Unteransprüchen.

Im wesentlichen wird neben einem zweiten Betriebsmode in einem weiteren, über den, durch den Modenwahlschalter versetzbaren, Kupplungsschieber des kombinierten Handwerkzeuggerätes schaltbaren, dritten Betriebsmode die Werkzeugspindel drehfest bezüglich des Gehäuses arretiert, indem in dieser Schaltposition die Eingriffsnocke mit gehäuseseitigen, vorteilhaft sektoriellen, Ausnehmungen im Eingriff steht.

Gemäß der Erfindung ist in einem weiteren vierten Betriebsmode die Werkzeugspindel frei drehbar, indem in dieser Schaltposition die Eingriffsnocke in einem Freiraum drehbar ist.

Gemäß der Erfindung ist die vierte Schaltposition zwischen der zweiten und der dritten Schaltposition angeordnet.

Vorzugsweise sind die erste und die zweite Schaltposition drehenden Betriebsmodi mit unterschiedlicher Drehzahl zugeordnet.

Die Erfindung wird bezüglich eines vorteilhaften Ausführungsbeispiels näher erläutert mit:
Fig. 1 als Getriebeausschnitt eines Handwerkzeuggerätes
Fig. 2 als Teilschnitt im Getriebeausschnitt.

Nach Fig. 1 weist ein Getriebe 1 eines nicht vollständig dargestellten Handwerkzeuggerätes mit verschiedenen Betriebsmodi 2 zur teilweisen Erzeugung einer drehenden und einer schlagenden Bewegung einer Werkzeugspindel 3 neben einem zweiten Betriebsmode 2a einen dritten Betriebsmode 2b auf. In diesem weiteren, über einen, durch einen nicht dargestellten Modenwahlschalter versetzbaren, Kupplungsschieber 4 des kombinierten Handwerkzeuggerätes schaltbaren, dritten Betriebsmode 2b wird die Werkzeugspindel 3 drehfest bezüglich eines Gehäuses 5 arretiert, indem in der dem dritten Betriebsmode 2b zugeordneten Schaltposition ein als Eingriffsnocke 6 ausgebildeter Schaltstift mit einer gehäuseseitigen sektoriellen Ausnehmung 7 formschlüssig drehfest im Eingriff steht. In einem zwischen dem zweiten Betriebsmode 2a und dem dritten Betriebsmode 2b ist in einer einem vierten Betriebsmode 2c zugeordneten Schaltposition ein die drehende Eingriffsnocke 6 umgebender Freiraum 8 ausgebildet. Der Kupplungsschieber 4 ist senkrecht zur Werkzeugspindel 3 angeordnet und drehfest mit einem in ein Werkzeugspindelritzel 9 eingreifendes Kegelritzel 10 verbunden. Über die Eingriffsnocke 6 ist der Kupplungsschieber 4 drehfest und versetzt axial beweglich mit abgestuften Getrieberitzeln 11 verbunden, denen in dem ersten und dem zweiten drehenden Betriebsmodi ein unterschiedlicher Drehzahl zugeordnet ist.

Nach Fig. 2 als Teilschnitt II - II aus Fig. 1 ist die formschlüssige sektorielle Ausnehmung 7 diametral gegenüberliegend in einer den Kupplungsschieber 4 beinhaltenden verschleissfesten Arretierungshülse 12 ausgespart, welche formschlüssig im Gehäuse 5 befestigt ist.

## Patentansprüche

1. Handwerkzeuggerät mit zumindest zwei schaltbaren Betriebsmodi (2) mit einem senkrecht zu einer Werkzeugspindel (3) angeordneten Kupplungsschieber (4), welcher drehfest mit einem in ein Werkzeugspindelritzel (9) der Werkzeugspindel (3) eingreifendes Kegelritzel (10) sowie mit zumindest einer Eingriffsnocke (6) drehfest und versetzbar axial beweglich mit Getrieberitzeln (11) verbunden ist, **dadurch gekennzeichnet, dass** in einem weiteren, über den Kupplungsschieber (4) schaltbaren, dritten Betriebsmode (2b) die Werkzeugspindel (3) drehfest bezüglich eines Gehäuses (5) arretiert ist, indem in dieser Schaltposition die Eingriffsnocke (6) mit gehäuseseitigen Ausnehmungen (7) im Eingriff steht, in einem weiteren vierten Betriebsmode (2c) die Werkzeugspindel (3) frei drehbar ist, indem in dieser Schaltposition die Eingriffsnocke (6) in einem Freiraum (8) drehbar ist und die vierte Schaltposition (2c) zwischen einer zweiten Schaltposition (2a) und der dritten Schaltposition (2b) angeordnet ist.

2. Handwerkzeuggerät nach Anspruch 1, **dadurch gekennzeichnet, dass** die erste und die zweite Schaltposition (2a) drehenden Betriebsmodi mit unterschiedlicher Drehzahl zugeordnet sind.

3. Handwerkzeuggerät nach einem der vorherigen Ansprüche, **dadurch gekennzeichnet, dass** die gehäuseseitigen Ausnehmungen (7) in einer gehäusefesten Arretierungshülse (12) ausgebildet sind.

4. Handwerkzeuggerät nach einem der vorherigen Ansprüche, **dadurch gekennzeichnet, dass** die schaltbaren Betriebsmodi (2) durch einen einzigen, den Kupplungsschieber (4) axial versetzenden, Modenwahlschalter schaltbar sind.

## Claims

1. Hand tool with at least two switchable operating modes (2) with a coupling slide (4) which is arranged perpendicularly to a tool spindle (3), is connected fixedly in rotation to a bevel gear pinion (10) meshing with a tool spindle pinion (9) of the tool spindle (3), and is connected fixedly in rotation and axially displaceably to gear pinions (11) by at least one dog (6), **characterized in that** in another, third operating mode (2b) switchable by the coupling slide (4) the tool spindle (3) is locked against rotation with respect to the casing (5) through engagement of the dog (6) with casing-side recesses (7) in this switch position; in yet another, fourth operating mode (2c) the tool spindle (3) is freely rotatable as the dog (6) is rotatable in a clear space (8) in this switch position; and the fourth switch position (2c) is arranged between the second switch position (2a) and the third switch position (2b).

2. Hand tool according to Claim 1, **characterized in that** the first and second switch positions are assigned to operating modes with rotation at different speeds.

3. Hand tool according to either of the preceding claims, **characterized in that** the casing-side recesses (7) are formed in a locking sleeve (12) fixed with respect to the casing.

4. Hand tool according to any one of the preceding claims, **characterized in that** the switchable operating modes (2) are switchable by a single mode selector switch that axially displaces the coupling slide (4).

## Revendications

1. Outil à main avec au moins deux modes de fonctionnement commutables (2), avec un coulisseau d'accouplement (4) qui est disposé perpendiculairement à une broche d'outil (3) et qui est relié de manière solidaire en rotation à un pignon conique (10) s'engrenant dans un pignon de broche d'outil (9) de la broche d'outil (3) ainsi que de manière solidaire en rotation et avec une possibilité de déplacement axial à des pignons de transmission (11) par l'intermédiaire d'au moins un ergot d'engrènement (6), **caractérisé en ce que**, dans un troisième mode de fonctionnement supplémentaire (2b) commutable par l'intermédiaire du coulisseau d'accouplement (4), la broche d'outil (3) est bloquée de manière fixe en rotation par rapport à un carter (5) par le fait que, dans cette position de commutation, l'ergot d'engrènement (6) est en prise avec des évidements côté carter (7), dans un quatrième mode de fonctionnement supplémentaire (2c), la broche d'outil (3) est en libre rotation par le fait que, dans cette position de commutation, l'ergot d'engrènement (6) peut tourner dans un espace libre (8), et la quatrième position de commutation (2c) se trouve entre la deuxième position de commutation (2a) et la troisième position de commutation (2b).

2. Outil à main selon la revendication 1, **caractérisé en ce que** la première et la deuxième position de commutation (2a) sont associées à des modes de fonctionnement en rotation dont les vitesses de rotation sont différentes.

3. Outil à main selon une des revendications précédentes, **caractérisé en ce que** les évidements côté carter (7) sont ménagés dans un manchon de blocage (12) solidaire du carter.

4. Outil à main selon une des revendications précédentes, **caractérisé en ce que** les modes de fonctionnement commutables (2) sont commutables par l'intermédiaire d'un sélecteur de mode unique qui déplace axialement le coulisseau d'accouplement (4).
